# EUROPÄISCHE PATENTSCHRIFT

(11) **EP 0 709 142 B1**
(45) Veröffentlichungstag und Bekanntmachung des Hinweises auf die Patenterteilung: **21.11.2001**
(21) Anmeldenummer: 95114859.2
(22) Anmeldetag: 21.09.1995
(51) Int. Cl.: B05B 11/00

(54) **Austragsvorrichtung für Medien**
Fluid dispenser
Distributeur de fluide

(30) Priorität: 27.10.1994 DE 4438375
(43) Veröffentlichungstag der Anmeldung: 01.05.1996
(62) Teilanmeldung aus: 01108798.8
(73) Patentinhaber: ING. ERICH PFEIFFER GMBH, 78315 Radolfzell (DE)
(72) Erfinder: Amann, Esther, D-78315 Radolfzell (DE); Fuchs, Karl-Heinz, D-78315 Radolfzell (DE); Ritsche, Stefan, D-78315 Radolfzell (DE)
(74) Vertreter: Patentanwälte Ruff, Wilhelm, Beier, Dauster & Partner

(56) Entgegenhaltungen:
- EP-A- 0 269 496
- EP-A- 0 340 332
- EP-A- 0 472 985
- EP-A- 0 472 986
- EP-A- 0 480 488
- GB-A- 2 197 693

## Beschreibung

Die Erfindung betrifft eine Austragvorrichtung für Medien, welche flüssig, gasförmig, pastös und/oder pulverförmig sein sowie aus zwei oder mehr gesonderten Druckräumen bzw. Speichern ausgetragen werden können. Eine Vorrichtung gemäß dem Oberbegriff des Anspruchs 1 ist aus EP-A-0 472 985 bekannt.

Erfindungsgemäß weist die Austragvorrichtung jeweils nur ein-bzw. zwei- oder mehrfach einen Grundkörper, eine Austrag-Betätigung mit Handhabe, einen Medienauslaß, eine Anzeige- bzw. Erfassungseinrichtung mit Handhabe, einen Stelltrieb, einen Austragförderer bzw. eine Pumpe, einen Druckraum zur Medienförderung, einen Medienspeicher, einen Betätigungs- bzw. Austragkopf, einen Auslaßkanal, ein Auslaßventil, einen Einlaßkanal, ein Einlaßventil, eine Pump-Kolbeneinheit oder dgl. auf, welche jeweils Mittel, Anordnungen bzw. Glieder für unterschiedliche Funktionen bilden können.

Der Erfindung liegt des weiteren die Aufgabe zugrunde, eine Austragvorrichtung für Medien der genannten oder einer anderen Art zu schaffen, bei welcher Nachteile bekannter Ausbildungen vermieden sind und die insbesondere eine einfache Erfassung von, Funktionen der Austragvorrichtung betreffenden Daten und/oder eine sichere Überführung bzw. Verwendung in unterschiedlichen Gebrauchszuständen gewährleistet.

Erfindungsgemäß weist eine Austragvorrichtung für fließfähige oder andere Medien Mittel auf, durch welche eine vorbestimmte Anzahl von gleichen oder unterschiedlichen Erfassungsvorgängen zunächst an einem Stellglied manuell eingestellt werden kann, wonach dieses Stellglied durch eine der genannten Anzahl entsprechende Anzahl von manuellen Schritt-Betätigungen in eine Ausgangsstellung zurückgeführt werden kann. Aus dieser Ausgangsstellung bzw. jeder anderen Stellung kann das Stellglied bzw. die Erfassungseinrichtung dann wieder manuell in jede beliebige andere Stellung oder Voreinstellung überführt werden. Zur Durchführung dieser Voreinstellung bedarf es zweckmäßig keinerlei vorbereitenden Handhabungen, zum Beispiel Entriegelungen oder dgl., sondern zweckmäßig kann diese Voreinstellung bei einer Stellung der Austrag- bzw. Erfassungs-Betätigung, insbesondere bei der Ruhe- bzw. Ausgangsstellung, ohne weiteres vorgenommen werden. Auch ist es vorteilhaft, wenn die Voreinstellung und die Schaltbetätigung über gesonderte Handhaben und/oder in unterschiedlichen bzw. quer zueinander liegenden Betätigungsrichtungen erfolgen.

Dient eine Erfassungseinrichtung zum Erfassen bzw. Zählen von aufeinanderfolgenden Austragvorgängen oder Austraghüben, so ergibt sich eine sehr einfache, variable Dosierung der jeweils für eine Anwendung oder für die Anwendung während eines bestimmten Zeitraumes, z.B. eines Tages, auszubringenden Medienmenge. Die mit einem einzigen Austrag- bzw. Betätigungszyklus auszubringende Medienmenge kann so klein gewählt werden, daß sie in keinem Fall zu groß ist. Durch mehrere aufeinanderfolgende Austragzyklen kann diese Medienmenge dann beliebig vervielfacht werden, indem zuvor die genannte Voreinstellung vorgenommen wird. Zur Voreinstellung läßt sich die Erfassungseinrichtung zweckmäßig beliebig bzw. wahlweise in beiden entgegengesetzten Richtungen ihrer Stellbewegung frei und daher jederzeit schnell einstellen. Die darauffolgende Erfassungs-Stellbewegung ist jedoch zweckmäßig stets gleichgerichtet.

Eine Erfassungseinrichtung kann nach der europäischen Patentanmeldung 0 472 915, der europäischen Patentanmeldung 0 472 985, der europäischen Patentanmeldung 0 472 986, der europäischen Patentanmeldung 0 473 964, der europäischen Patentanmeldung 0 477 562 und/oder der europäischen Patentschrift 0 114 617 ausgebildet sein, auf welche wegen weiterer Einzelheiten und Wirkungen zur Einbeziehung in die vorliegende Erfindung Bezug genommen wird. Zweckmäßig weist eine Erfassungs- bzw. Anzeigeeinrichtung zusätzlich zu einem einen Speicher bzw. einen Austragförderer tragenden Grundkörper und einem gegenüber diesem bewegbaren Betätigungs- bzw. Austragkopf nur ein einziges weiteres, insbesondere einteiliges oder im wesentlichen formstabiles, Erfassungsglied auf, welches ausschließlich an einem einzigen der beiden anderen Teile gelagert ist und wahlweise angebracht sein kann oder nicht, ohne dadurch die Austragfunktion bzw. die Verbindung mit dem Austragförderer oder dem Medienspeicher zu beeinträchtigen bzw. zu stören. Dadurch kann bei ansonsten denselben Bauteilen die Austragvorrichtung durch Weglassen bzw. zerstörungsfreies Abnehmen oder Hinzufügen des dritten Bauteiles wahlweise ohne oder mit Erfassungsfunktion ausgestattet werden.

Auch unabhängig von den beschriebenen Funktionen weist die Austragvorrichtung vorteilhaft Mittel auf, mit welchen der Medienauslaß gegenüber einer Haupt- bzw. Mittel- oder Betätigungsachse der Austragvorrichtung in unterschiedlichen Richtungen, z.B. stufenlos, ausgerichtet und in der jeweiligen Stellung wenigstens reibungsschlüssig selbsthaltend gesichert werden kann. Vorteilhaft ist der ins Freie führende Medienauslaß, an welchem sich der Medienstrom bzw. Medienstrahl vollständig von der Austragvorrichtung löst, am freien Ende eines Schnabels, eines Rüssels, einer Kanüle, eines Rohres oder an einem ähnlichen Stutzen vorgesehen, welcher quer und/oder parallel zu seiner Längsrichtung in sich im wesentlichen formsteif oder flexibel bzw. elastisch rückfedernd sein kann. In mindestens einer oder allen Ausrichtungen weicht der wenigstens im Ausgangszustand durchgehend geradlinige Stutzen von einer zur genannten Hauptachse quer liegenden bzw. rechtwinkligen Lage ab, wobei er in einer Stellung parallel und seitlich versetzt zur Hauptachse bzw. in allen Stellungen in einer einzigen Ebene liegen kann, die ggf. etwa parallel zu einer Axialebene der Hauptachse vorgesehen sein kann und mit Radialabstand außerhalb der Außenseite des Betätigungskopfes bzw. der Erfassungseinrichtung liegt. Der Stutzen kann um eine zur Hauptachse quer bzw. rechtwinklig liegende Achse schwenkbar sein, welche vom eingangsseitigen Ende des Stutzen einen Abstand hat, der höchstens so groß wie die größte Innenweite eines zugehörigen Auslaßkanales ist.

Die Länge des Stutzens beträgt mindestens das fünf- bzw. zehnfache seiner Außenweite, wobei der Stutzen wenigstens über den gesamten, beim Austrag freiliegenden Teil seiner Länge konstante Außen- und/oder Innenquerschnitte aufweisen kann. Der Stutzen kann durch Ablängen von einem vorgefertigten Rohr hergestellt sein, das über seine gesamte Länge entsprechend konstante Querschnitte hat. Zweckmäßig steht jedoch der Stutzen in keiner Stellung wesentlich über das dem Speicher zugekehrte Ende des jeweiligen der drei genannten Bauteile vor, so daß er auch in der Nichtgebrauchtstellung nicht benachbart zur Außenseite des Speichergefäßes liegt, sondern sich zumindest bei Ausgangsstellung der Austragvorrichtung nur über denjenigen Teil ihrer Länge erstreckt, welcher durch die vormontierte Einheit aus den zwei oder drei genannten Bauteilen bestimmt ist. Die Lagerung des Stutzens liegt unmittelbar benachbart zu dem vom Speicher abgekehrten Ende dieser Einheit. Bei in diese Einheit eingesetztem Austragförderer kann dieser über das dem Speicher zugekehrte Ende der Einheit mit seinem zugehörigen Ende vorstehen, welches dazu dient, aus dem Speichergefäß Medium in den Austragförderer nachzufördern.

Auch unabhängig von den beschriebenen Funktionen sind zweckmäßig Mittel vorgesehen, um ein Medium in ggf. größerem Abstand vom Medienauslaß innerhalb der zu diesem führenden Auslaßwege zu zerstäuben bzw. zu vernebeln und als zerstäubten Strom durch den nachfolgenden Auslaßkanal dem Medienauslaß zuzuführen und ohne nochmalige Zerstäubung zerstäubt auszutragen, wobei das Medium vom Ausgang eines Druckerzeugers über die Zerstäubung bis aus dem Medienauslaß in einem kontinuierlichen Strom fließt. Der ventilfreie Strömungsweg von einer Druckkammer bzw. einem zugehörigen Auslaßventil bis zu einer in die Zerstäubungskammer mündenden Verwirbelungs- bzw. Zerstäuberdüse und der ventilfreie Strömungsweg von der Zerstäubungskammer bis zum Medienauslaß können etwa gleich lang sein oder ein beliebiger dieser beiden Strömungswege kann kürzer als der andere, insbesondere höchstens um die Hälfte von dessen Länge kürzer sein. Die Verwirbelungs- bzw. Strömungskammer kann geradlinig langgestreckt sein und über ihre Länge annähernd konstante Innenquerschnitte haben, insbesondere runde bzw. kreisrunde Innenquerschnitte.

Um Dreh- und/oder Axialstellungen beliebiger der genannten Bauteile zueinander form- und/oder kraftschlüssig sichern zu können bzw. um den Auslaßkanal oder unmittelbar den Medienauslaß dicht verschließen zu können ist zweckmäßig eine auslös- bzw. ausrückbare Sicherungseinrichtung vorgesehen, welche im Bereich einer äußersten Wandung, wie einer Mantelwandung der vormontierten Baueinheit und/oder nach außen im Abstand davon frei bzw. frei zugänglich liegt. Die Sicherungskraft kann auf den Austragkopf ausschließlich über den Stutzen übertragen werden, während sie auf den zweiten Körper, z.B. den Grundkörper zweckmäßig über einen frei vorstehenden Vorsprung übertragen wird, welcher gleichzeitig das zugehörige Ende des Stutzens oder eines anderen stabförmigen Sicherungsgliedes zerstörungsfrei leicht ausrückbar festhält.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: eine erfindungsgemäße Austragvorrichtung in teilweise geschnittener Ansicht,
- Fig. 2: eine ausschnittsweise Draufsicht auf die Austragvorrichtung gemäß Fig. 1 und
- Fig. 3: ein Detail der Austragvorrichtung gemäß Fig. 1 im Querschnitt.

Die einhändig frei zu tragende und gleichzeitig zu bedienende Austragvorrichtung 1, welche auch zum Medienaustrag in Tropfenform, als Schaumstrang oder dgl. ausgebildet sein kann, weist einen Grundkörper 2 auf, welcher im wesentlichen durch einen Tragkörper 3 bzw. einen fläschchenförmigen Speicher 4 gebildet und in sich formstabil ist. Die Austrag-Bedienung erfolgt über eine Betätigung 5, durch welche eine Druck- bzw. Pumpkammer eines Austragförderers 6 stufenlos verengt und so das Medium unter Austragdruck gebracht wird. Der Austragförderer kann eine langgestreckte Schubkolbenpumpe sein und weist an seinem innerhalb des Speichers 4 liegenden Ende einen Einlaß 7 auf, durch welchen das Medium bei einer Hubbewegung, nämlich beim Rückhub, über ein innerhalb des Förderes 6 liegendes Einwege-Einlaßventil aus dem Speicher 4 unmittelbar in die Druckkammer gefördert oder angesaugt wird. Beim entgegengesetzt gerichteten Hub wird das Medium aus der Druckkammer über ein druck- und/oder wegabhängig öffnendes, innerhalb des Förderers 6 dem Einlaßventil gegenüberliegendes Auslaßventil zu einem Medienauslaß 8 gefördert, an dessen Auslaßöffnung das Medium die Austragvorrichtung 1 vollständig ins Freie verläßt. Jeder der Bauteile bzw. Anordnungen 2 bis 7 liegt im wesentlichen annähernd in bzw. etwa parallel zu einer Hauptachse 9 der Vorrichtung 1.

Zur Erfassung von Austragvorgängen oder dgl. ist eine Erfassungseinrichtung 10 vorgesehen, welche mit einer Betätigung 11 zu betätigen ist. Diese Betätigung 11 kann gesondert von der Betätigung 5 vorgesehen oder, wie dargestellt, durch diese gebildet sein, so daß eine Bedienung der einen Betätigung stets auch eine Bedienung der anderen Betätigung bewirkt. Durch die Betätigung 5, 11 wird ein Stelltrieb 12 angetrieben, welcher nur eine Triebstufe aus zwei hülsenförmigen und etwa koaxialen Stellgliedern 13, 14 aufweist. Das äußere, treibende Stellglied 13 weist über seinen Innenumfang verteilte Stellnocken 15 auf, welchen am Außenumfang des getriebenen Stellgliedes 14 Gegen-Stellnocken 16 zugeordnet sind. Die Stellnocken 15, 16 können durch die einander zugekehrten Enden von Axialstegen bzw. axialen Nutflanken gebildet sein und weisen in Umfangsrichtung abgeschrägte Nockenflächen auf, welche bei gegenseitigem, gleitendem Eingriff eine Drehbewegung um eine Achse 9 bewirken. In Ausgangsstellung der Vorrichtung 1 gemäß Fig. 1 sind die Stellglieder 13, 14 bzw. die Treibglieder 15, 16 vollständig außer gegenseitigem Eingriff, so daß sie eine gegenseitige Drehbewegung nicht behindern. Das Stellglied 13 ist lagefest bzw. einteilig mit einer Fingerdruck-Handhabe 17 der Betätigung 5, 11 ausgebildet, wobei diese Handhabe 17 quer zur Achse 9 an der vom Speicher 4 abgekehrten, äußersten Stirnseite der Vorrichtung 1 im Axialabstand vom Stelltrieb 12 liegt.

Mit der Handhabe 17 wird gleichzeitig auch eine Hub-Kolbeneinheit 18 des Förderers 6 bewegt, welche an einem Kolbenstößel 19 den Ventilkörper und den Ventilsitz des Auslaßventiles trägt, wobei der durch axiale Bewegung öffnende und schließende Ventilkörper durch eine den Stößel umgebende Kolbenmanschette gebildet sein kann, welche gleichzeitig den Pumpkolben zur Verengung und Erweiterung des Pumpraumes bildet. Das Ende des Kolbenstößels 19, welches vom Speicher 4 weggerichtet über den Körper 2 bzw. 3 vorsteht, ist lagestarr mit der Handhabe 17 verbunden.

Es ist auch eine Anzeigeeinrichtung 20 zur optischen Anzeige von Austragvorgängen oder dgl. vorgesehen, welche durch die Betätigung 5, 11 bzw. die Handhabe 17 betätigt werden kann, insbesondere über denselben Stelltrieb 12 wie die Erfassungseinrichtung 10, deren Erfassungsstellungen somit durch die Anzeigeeinrichtung 20 jederzeit von außen ablesbar angezeigt werden. Das hülsenförmige Erfassungsglied 21 der Einrichtung 10 schließt axial unmittelbar an das Stellglied 14 an, mit welchem es lagefest oder einteilig verbunden ist. An seinem Außenumfang weist das Erfassungsglied 21 eine Skala 22 der Einrichtung 20 mit Symbolen, wie z.B. von Null über Eins ansteigenden Zahlen auf, welche als Kardinal- bzw. Ordinalzahlen gleichmäßig über den gesamten Umfang des Erfassungsgliedes 21 verteilt sein können. Der Skala 22 ist ein Anzeige-Gegenglied 23 so zugeordnet, daß jeweils nur ein einziges Symbol zum optischen Erkennen und Ablesen freiliegt. Das Gegenglied 23 kann durch einen randoffenen Fensterausschnitt am Ende eines Mantels gebildet sein, welcher lagefest oder einteilig mit dem Bauteil 13, 15, 17 ausgebildet ist.

Der Bauteil 14, 21 ist lagefest bzw. einteilig mit einem hülsenförmigen Lagerglied 24 verbunden, welches mit einem Radial-Lager 25 an dem Körper 2, 3 um die Achse 9 drehbar gelagert ist. Das zylindrische Lager 25 liegt im axialen Abstand vom Erfassungsglied 21 auf dessen von der Anordnung 12, 14 abgekehrten Seite in einem Axialbereich, welcher mit der Axialerstreckung eines Befestigungsgliedes 26 zusammenfällt, das zur verspannten Befestigung des Tragkörpers 3 am Hals des Speichers 4 dient. Das Befestigungsglied 26 ist hier ein Innengewinde, kann aber auch ein Steckglied, ein Krimpring oder dgl. sein. Axial unmittelbar benachbart zu und anschließend an das Lager 25 ist eine Rasteinrichtung vorgesehen, durch welche der Bauteil 14, 16, 21, 24 in aufeinanderfolgenden Drehschritten gegenüber den Bauteilen 2, 17 bzw. den fest oder drehfest mit diesen verbundenen Teilen federnd oder rastend so arretiert werden kann, daß durch Aufbringen einer entsprechend großen Stellkraft diese Arretierung überwunden wird und in einer nachfolgenden Drehstellung von selbst wieder einrastet. Die Rastung kann dabei nur die hinsichtlich der Skalenzahlen aufsteigende oder absteigende Drehrichtung zulassen und gegen die jeweils entgegengesetzte Drehrichtung formschlüssig sperren oder sie kann beide Drehrichtungen unter Überwindung gleicher oder unterschiedlicher Stellkräfte jeweils über Volldrehungen zulassen. Die Treibkraft der Betätigung 5, 11 reicht für die Überwindung der Rastung aus. Auf der von den Teilen 14, 16, 21 abgekehrten Seite schließt an den Teil 24 unmittelbar ein hülsenförmiges Rastglied 27 an, das lagestarr bzw. einteilig mit dem jeweiligen der genannten Teile verbunden ist und dessen Innenumfang über eine Rastzahnung 28 der Rastung in einen Außenumfang des Körpers 2, 3 eingreift.

Zwischen den Teilen 14, 16, 21 einerseits und den Teilen 24, 27 andererseits ist für diese ein Axiallager 29 vorgesehen, welches durch einen über den Innenumfang vorstehenden Vorsprung, wie einen Ringbund oder über den Umfang verteilte Nocken, gebildet sein kann. Dieser Vorsprung greift drehbar und annähernd axialspielfrei in eine Ringnut am Außenumfang des Körpers 2, 3 ein, wobei er gleichzeitig ein radial federndes Schnappglied bildet, das beim axialen Aufsetzen der genannten Teile auf den Körper 2, 3 zunächst aufgeweitet wird und dann rückfedernd in die Nut einspringt, so daß die Teile alleine durch eine gegenseitige axiale Steckverbindung miteinander montiert werden können. Am Ende dieser Steckbewegung schlagen die mit dem Vorsprung verbundenen Teile mit einer inneren Ringschulter gegen eine äußere Ringschulter 31 des Körpers 2, 3 an, welche über den Außenumfang des Lagers 25 vorsteht und mit ihrem Außenumfang an die Rastzahnung 28 anschließt, wobei sie eine glatte Gleitfläche bildet. Die Teile 14, 16, 21, 24, 27 sind durch einen einteiligen Hülsenkörper 30 gebildet, dessen Außen- und/oder Innenumfang vom Teil 24, 27 bis zu seinem die Nocken 16 aufweisenden Ende mit konstanter Weite zylindrisch durchgeht, wobei jedoch unmittelbar im Anschluß an das Lager 25 über den Innenumfang der Vorsprung des Lagers 29 vorsteht. Von den Lagern 25, 29 ragt der Körper 30 frei zu seinem dem Stelltrieb 12 zugehörigen Ende so aus, daß sein Innen- und/oder Außenumfang berührungsfrei ist, wobei dieser Längsabschnitt die Teile 14, 16, 21 bildet. Demgegenüber ist das Glied 27 im Innen- und/oder Außenumfang erweitert, wobei es das zugehörige andere Ende des Hülsenkörpers 30 bildet, welches annähernd bis zum zugehörigen Ende des Körpers 3 reicht bzw. gegenüber diesem Ende nur geringfügig zurücksteht.

Die Betätigung 5, 11 weist einen kappenförmigen Betätigungskörper mit einem von der Handhabe 17 frei zum Speicher 4 vorstehenden Mantel 32 auf, welcher über den größten Teil seiner Länge konstante Innen- und/oder Außenquerschnitte hat, nahe benachbart zu der lagefest mit ihm verbundenen Handhabe 17 das Stellglied 13 bildet und über die Stellnocke 15 so weit axial vorsteht, daß er die Teile 14, 16, 21, 22 bzw. das frei ausragende Ende des Körpers 30 am Außenumfang mit engem Spaltabstand umgibt. Am offenen Ende dieses Mantelabschnittes ist das Gegenglied 23 in Form eines Durchbruches vorgesehen.

Der kappenförmige Körper 3 ist ebenfalls im wesentlichen durch einen Mantel 33 und eine Stirnwand 34 gebildet, wobei der Mantel 33 am Innenumfang das Glied 26, am Außenumfang die Lagerfläche für das Lager 29 sowie die zugehörigen Zähne der Rastzahnung 28, die Lagerfläche des Lagers 25 und zwischen den Flächen 25, 28 die ebene Schulterfläche 31 bildet. Der abgestuft zum offenen Kappenende erweiterte Innenumfang des Mantels 33 umgibt den Förderer 6 mit Radialabstand und schließt mit seinem anderen, vom Speicher 4 weiter entfernten Ende einteilig an die Stirnwand 34 an. Über die Außenseite dieser Stirnwand 34 steht ein Tragglied bzw. eine hülsenförmige Manschette 35 frei vor, in welche der Förderer 6 axial- und radialspielfrei festsitzend so eingreift, daß er das Innere der Manschette 35 und die Stirnwand 34 eng anliegend durchsetzt, jedoch dann bis zum Einlaß 7 berührungsfrei ausragt. Der Förderer 6 ist mit einer Verbindung 37 bzw. einer axialen Schnappverbindung ohne gesonderte Dichtung abgedichtet am Körper 3 befestigt, welche beim axialen Einstecken des Förderers 6 vom äußeren Ende des Körpers 3 bzw. der Manschette 35 her von selbst federnd zunächst ausweicht und dann rückfedernd in Haltelage springt. Der Förderer 6 und der Körper 30 mit den zugehörigen Teilen können dabei in beliebiger Reihenfolge in derselben Steckrichtung an dem Körper 2, 3 befestigt werden. Am Innenumfang der Manschette 35 und unmittelbar benachbart zu deren freien Ende ist ein Schnappglied 38, z.B. ein ringförmiger Wulstvorsprung oder eine Ringanordnung von gegenseitig beabstandeten Nocken vorgesehen, welches in Haltelage die Stirnfläche eines Flansches 39 des Förderers 6 übergreift. Die andere, davon abgekehrte Stirnfläche des Ringflansches 39 liegt an einer inneren Ringschulter der Manschette 35 an. Der Flansch 39 kann durch einen Gehäuse- bzw. Zylinderdeckel gebildet sein, welcher auf das zugehörige Ende des langgestreckten Haupt- bzw. Zylindergehäuses 40 des Förderers 6 aufgesetzt und vom Stößel 19 durchsetzt ist. Der Flansch 39 steht über den Außenumfang des Gehäuses 40 vor, welches an der inneren Stirnfläche der Stirnwand 34 eng von einer ringscheibenförmigen Dichtung 41 umgeben ist, die zwischen dieser Stirnfläche und der Stirnfläche am Ende des Halses des Speichers 4 axial eingespannt ist.

Die Handhabe 17 ist durch die äußere Stirnfläche einer Stirnwand 42 gebildet, welche einteilig mit dem Mantel 32 ausgebildet ist und über dessen Außenumfang nicht vorsteht. Über die innere Stirnseite der Wand 42 steht axial ein hülsenförmiges Verbindungsglied 43 vor, welches mit seinem Ende auf das freie Ende des Stößels 19 so aufgesteckt ist, daß dieser mit den Teilen 13, 15, 17, 32, 42 nur durch Reibungsschluß bzw. Klemmsitz verbunden ist und daher zerstörungsfrei leicht abgenommen werden kann. Diese Teile werden nach dem Montieren der Einheiten 6, 30 mit derselben Steckrichtung wie diese an der vormontierten Baueinheit befestigt, sind jedoch demgegenüber axial bewegbar.

Der die Handhabe 17 bildende Körper mit zugehörigen Teilen ist in jeder Axiallage, also auch in Ausgangsstellung, gegenüber dem Körper 2, 3 durch eine Drehsicherung 44 im wesentlichen spielfrei verdrehgesichert. Zum Beispiel können am Innenumfang eines mit Abstand von und zwischen den Mänteln 13, 43 liegenden, hülsen- oder segmentförmigen Axialvorsprunges 47 axial Stege vorgesehen sein, welche in Axialnuten am Auβenumfang einer Manschette 36 eingreifen, die die Manschette 35 mit geringem Spaltabstand umgibt, einteilig von der Stirnwand 34 absteht und weiter als der Teil 35 vorsteht. Der Mantel 47 bzw. die Axialstege stehen ihrerseits einteilig von der Innenseite der Stirnwand 42 frei sowie etwa gleich weit vor wie die Nocken 15. Um ein unbeabsichtigtes Abziehen des Kappenkörpers von der Einheit 2, 3, 6, 30 zu vermeiden ist eine form- bzw. kraftschlüssige Abziehsicherung 55 vorgesehen, welche eine Bewegung des die Handhabe 17 einschließenden Kappenkörpers über die Ausgangsstellung hinaus durch Anschlag verhindert und an mindestens einer Umfangsfläche vorgesehen ist. Zweckmäßig weist der Mantel 47 an seinem freien Ende eine über seinen Innenumfang vorstehende, ring- oder ringsegmentförmige Sicherungsnocke 46 auf, welche zwischen den Axialnuten in gleichmäßig über den Umfang verteilte Gegennocken eingreift, die am Außenumfang des Mantels 36 im Bereich von dessen freien Ende vorgesehen sind. Wird eine genügend hohe Abziehkraft ausgeübt, so kann der Kappenkörper dennoch zerstörungsfrei gelöst und abgenommen werden.

Der bei jeder Hubstellung der Betätigung 5, 11 freiliegende Außenumfang des Körpers 30 bildet eine Dreh-Handhabe 48 zum beliebigen Verdrehen des jeweiligen, mit dem Körper 30 fest verbundenen Teiles gegenüber der Einheit 2, 3, 5, 11, 17, so daß die Skala 22 beliebig gegenüber dem Gegenglied 23 unter Überwindung der Rastung 28 eingestellt werden kann. Wird danach die Betätigung 5, 11 mit einem Finger der die Einheit 2 umgreifenden Hand axial gegen die Kraft einer Rückstellfeder gedrückt, so gelangen die Stellglieder 13, 14 in gegenseitigen Stelleingriff und drehen den Körper 30 um eine Anzeigeteilung der Skala 22 so weiter, daß die nächst niedrige Zahl in den Umfangsbereich des Gegengliedes 23 gelangt, jedoch zunächst noch vom Mantel 32 abgedeckt ist. Wird die Handhabe 17 freigegeben, so bewegt die innerhalb des Gehäuses 40 bzw. der Druckkammer liegende und auf die Einheit 18 wirkende Rückstellfeder den Kappenkörper zur Ausgangsstellung zurück, wodurch das neu eingestellte Symbol der Skala 22 im Gegenglied 23 sichtbar wird. Die Weite des Außenumfanges des Kappenkörpers entspricht etwa derjenigen der Teile 27, 48. Sind die voreingestellten Betätigungen ausgeführt, so kann die Betätigung 5, 11 gegen weitere Austragbedienung ungesperrt oder gesperrt sein, z.B. durch Anschlag der Nocke 15 an der Stirnfläche des Stellgliedes 14.

Der Kappenkörper bildet einen Austrag- bzw. Betätigungskopf 50, an welchem ein den Medienauslaß 8 tragendes Zwischenstück 51 um eine Achse 49 drehbar gelagert ist, die die Achse 9 rechtwinklig schneidet bzw. quer oder rechtwinklig zu derjenigen Axialebene der Achse 9 liegt, welche die Mittelebene des Gegengliedes 23 bildet. Das Zwischenstück 51 bildet ein dünnwandiges Gehäuse mit gegenüber seinem Wandungsvolumen größerem Hohlvolumen und trägt im Abstand zum Außenumfang des Kopfes 50 einen stab- bzw. rohrförmigen, geradlinigen Schnabel 52, wobie der Abstand mindestens so groß wie oder größer als die Außenweite dieses Rohres 52 ist. Vom Auslaßventil führt durch das Innere des Pumpkolbens und des Kolbenstößels 19 bis zur Auslaßöffnung 8 ein ventilfreier Auslaßkanal 53, welcher im Anschluß an den Kolbenstößel 19 innerhalb des Gliedes 43 einen in der Achse 9 liegenden Kanalabschnitt 54, daran anschließend in der Stirnwand 42 einen quer bzw. rechtwinklig dazu liegenden Kanalabschnitt 55, an dessen Ende eine eingangsseitig in eine Kammer 58 mündende Düse 57 und an deren gegenüberliegenden Auslaßende einen winkelförmigen Kanalabschnitt 59 bildet, der unmittelbar in das von der Auslaßöffnung 8 abgekehrte Ende des Rohres 52 mündet. Die Durchlaßquerschnitte des Abschnittes 54 sind wesentlich größer als diejenigen des Abschnittes 55 bzw. 59 oder als des in ihn aus dem Stößel 19 einmündenden Kanalabschnittes und können auch größer als die der Kammer 58 sein. Die Durchlaßquerschnitte des Abschnittes 55 sind wesentlich kleiner als die der Kammer 58 und auch kleiner als die des Abschnittes 59 bzw. des Rohres 52, die ihrerseits größer als die des Abschnittes 59 sein können. Die Durchlaßquerschnitte der Kammer 58 sind größer als die des Abschnittes 59 und die des Rohres 52, wobei die Kammer 58 achsparallel exzentrisch oder achsgleich zur ggf. in einem Ringkranz vorgesehenen Düse 57 liegen kann. Die Kammer 58 liegt in der Achse 49.

Das Zwischenstück 51 ist mit einem Lager 60 am Kopf 50 drehbar gelagert, wozu das Zwischenstück 51 einen hülsenförmigen Vorsprung aufweist, mit welchem es radial gegen die Achse 9 gerichtet in den Außenumfang des Kopfes 50 unmittelbar benachbart zur Handhabe 17 eingesteckt ist. Der Vorsprung bildet am Außenumfang ein Schnappglied, welches selbsteinrastend in ein Gegenglied in einem Innenumfang des Kopfes 50 eingreift, so daß alleine dadurch das Zwischenstück 51 axial gegenüber dem Kopf 50 lagegesichert ist. In den Innenumfang des Vorsprunges greift ein Kernkörper 56 des Kopfes 50 ein. Der lagefest bzw. einteilig mit dem Kopf 5 oder der Stirnwand 42 verbundene Kernkörper 56 bildet einen Radiallagerzapfen der Lagerung 60 und an seinem freien, das hintere Ende der Kammer 58 begrenzenden Ende die Düse 57, welche durch das zugehörige Ende des Kanalabschnittes 55 gebildet ist. Der Kernkörper 56 kann über den Umfang verteilte Vorsprünge bzw. Axialstege aufweisen, welche benachbart zur Kammer 58 gleitend in den Innenumfang des Zwischenstückes 51 eingreifen, der über die Kammer 58 bis zum Ende des Lagervorsprunges mit konstanter Weite durchgeht. Der Kernkörper 56 liegt annähernd im selben Axialbereich wie die Schnappverbindung und stützt diese daher radial ab. Das zur Achse 49 quer bzw. rechtwinklig liegende Rohr 52 ist mit seinem zugehörigen Ende in eine Stecköffnung des Zwischenstückes 51 festsitzend und axial mit seiner Endfläche anschlagend eingesteckt, wobei an diesem Ende ein Teil seines Durchlaßquerschnittes benachbart zur Mündung des Abschnittes 59 durch einen Anschlagvorsprung des Zwischenstückes 51 abgedeckt ist. Das starr am Zwischenstück 51 gehalterte Rohr 52 bzw. die freiliegende Auslaßöffnung 8 kann dadurch über Volldrehungen gegenüber dem Kopf 50 verstellt und in der jeweils eingestellten Lage reibungsschlüssig gesichert werden.

Medium, das aus der Druckkammer über den Stößel 19 in den Kanalabschnitt 54 eintritt, wird in diesem Abschnitt zunächst strömungsberuhigt, wonach es mit wesentlich erhöhter Strömungsgeschwindigkeit durch den Kanalabschnitt 55 strömt und über die Düse 57 entweder zerstäubt in die Kammer 58 eintritt oder in dieser unter Strömungsberuhigung entlangströmt. Das so aufbereitete Medium, das auch bereits im Abschnitt 54 einer Zerstäubung unterworfen werden kann, wird dann im Kanalabschnitt 59 in seiner Strömung nochmals beschleunigt und kann dann, ggf. unter Zerstäubung am Ende des Abschnittes 59, in den erweiterten Durchlaßkanal des Rohres 52 eintreten. Wird das Medium so zerstäubt, so fließt es durch das Rohr 52 als zerstäubter Strom, welcher den Medienauslaß 8 verläßt. Das Medium kann den Auslaß 8 aber auch als unzerstäubter gebündelter Strom verlassen.

Für im wesentlichen alle gegeneinander bewegbaren Bauteile bzw. Bauteilabschnitte, von denen jeder einen bzw. den Grundkörper der Vorrichtung 1 bilden kann, ist eine Lagesicherung 63 vorgesehen, welche eine oder mehr federnd allein durch Kraft auslösbare Rasteinrichtungen enthält. Im Bereich des eingesteckten Endes 61 des Schnabels 52 könnte eine Rast 62 zur Sicherung der Teile 51, 52 in einer einzigen oder mehreren Ausrichtlagen vorgesehen sein. Ein Rastglied ist unmittelbar durch eine der Achse 9 zugekehrte, im Radialabstand von der Achse 49-liegende Kantenfläche des Körpers 51 gebildet, die etwa in der Ebene der Austrittsfläche für das Rohr 52 liegt und nur in der zur Achse 9 etwa parallelen Nichtgebrauchsstellung des Medienauslasses 8 einrastet. Diese Kantenfläche ist um die Achse 9 konkav gekrümmt und eng an den zugehörigen, komplementar konvexen Außenumfang des Mantels 32 bzw. des Stellgliedes 13 angepaßt. Durch rückfedernde Verformung des Mantels 32 und des Zwischenstückes 51 im Bereich der Rast 62 kann diese ausgelöst bzw. eingerückt werden. Durch die Krümmung des Mantels 32 und den geringen Abstand der Achse 49 von der äußeren Stirnfläche 17 bleibt das Rastglied in jeder anderen Stellung außer Eingriff bzw. berührungsfrei.

Ein weiteres Rast- bzw. Sicherungsglied 64, durch welches auch auf die Rast 62 verzichtet werden kann, liegt im Abstand vom Zwischenstück 51 im Bereich des freien Endes des Rohres 52 bzw. des Medienauslasses 8. Greift das freie Ende des Stabkörpers 52 in der Nichtgebrauchsstellung in eine Aufnahmeöffnung des im Querschnitt napfförmigen Sicherungsgliedes 64 ein, so ist es in diesem bis auf eine einzige Bewegungsrichtung axial- und radialspielfrei formschlüssig lagegesichert. Dadurch ist auch das Zwischenstück 51 in seiner Drehlage gegenüber dem Kopf 50 und der Kopf 50 in der Ausgangsstellung gegen axiale Betätigungsbewegungen gegenüber dem Körper 2, 3 formschlüssig gesichert. In Längsansicht des Sicherungsstabes 52 ist die Aufnahmeöffnung des Sicherungsgliedes 64 U-förmig, wobei seine Schenkel an der offenen U-Seite eine Einführöffnung 65 für das Ende des Rohres 52 bilden, aus welcher das Rohrende durch Schwenken um die Achse 49 aus dem Glied 64 nur tangential zur Achse 9, also quer zur gemeinsamen Axialebene der Achse 9 und des Rohres 52 nach einer einzigen Seite herausbewegt werden kann. An der vom Zwischenstück 51 abgekehrten Seite ist die U-Öffnung mit einem Boden 67 verschlossen, welcher eine von der Einführöffnung 65 flach ansteigende Gleitrampe für die Endfläche des Rohres 52 bildet. Wird das Rohr 52 entgegen Richtung 66 in die Einführöffnung 65 eingeschwenkt, so wird es durch die Spannrampe 68 zunächst in seiner Längsrichtung auf Druck vorgespannt, bis es auf den zu seiner Endfläche parallelen Boden 67 gelangt und dann am U-Quersteg anschlägt. Das Sicherungsglied 64 ist am freien Ende eines Radialarmes 69 vorgesehen, welcher unmittelbar benachbart zum zugehörigen Ende des Teiles 27 bzw. 30 von dem daraus vorstehenden, weitesten Hülsenende des Körpers 3 absteht und als Biegefederarm ausgebildet ist. Der Arm 39 geht einteilig in den Körper 3 und das einteilig ausgebildete Sicherungsglied 64 über, wobei er durch entsprechende Profilgebung nur in Längsrichtung des Rohres 52 bzw. der Achse 9 federnd auslenken kann.

Für die Auslaßöffnung 8 ist ein im wesentlichen dichter Verschluß vorgesehen, welcher wiederholt zerstörungsfrei geöffnet und wieder geschlossen werden kann, wobei er das zugehörige Rohrende wenigstens über einen Teil des Außenumfanges umgibt und/oder mit einem Vorsprung druckdicht verschließend in das Innere des Rohres bzw. der Auslaßöffnung 8 eingreift, welche auch als Zerstäuberdüse ausgebildet sein kann. Bei einer sehr einfachen Ausführungsform ist der Verschluß 70 durch das Sicherungsglied 64 bzw. dessen Boden 67 gebildet, so daß beim Überführen in die Sicherungslage gleichzeitig ohne zusätzliche Handhabungen die Auslaßöffnung 8 verschlossen wird. Die Vorrichtung 1 kann an dem lagegesicherten Stab 52 als Griff hängend getragen werden, ohne daß sich die Lagesicherungen lösen könnten. Durch das Sicherungsglied 64 ist auch eine Bewegung des Rohres 52 parallel zur gemeinsamen Axialebene mit der Achse 9 formschlüssig verhindert. Die erfindungsgemäßen Ausbildungen können auch für eine Austragvorrichtung verwendet werden, dessen Speicherinhalt in einer einzigen, gleichgerichteten Hubbewegung vollständig ausgetragen werden kann. In diesem Fall bildet der Innenumfang des Speichers zweckmäßig die Lauffläche für den Pumpkolben bzw. es bildet der Speicher selbst den Druckraum bzw. Pumpenzylinder, welcher gegenüber dem Körper 3 bzw. 50 schrittweise rastend bzw. anschlagend oder kontinuierlich stufenlos auf dem Pumpkolben axial verschiebbar ist.

Die Stellkörper 16, 17 des Stelltriebes 12 können auch durch eine oder zwei stirnseitige Verzahnungen und für den treibenden bzw. sperrenden Eingriff in die jeweilige Verzahnung durch jeweils einen etwa in Achsrichtung federnd bewegbaren Schwenkarm gebildet sein, welcher zweckmäßig an dem Erfassungs- bzw. Anzeigeglied 21 vorgesehen ist. Die Austragvorrichtung 1 kann mit dem Boden des Speichers oder dgl. eigenstabil auf eine Standfläche, wie einen Tisch, aufrecht gestellt und der Schnabel 52 so über oder in ein daneben stehendes Glas bzw. ein ähnliches Gefäß gerichtet werden, daß das austretende Medium in diesem Gefäß aufgefangen wird. Der Gefäßmantel kann dabei zwischen Schnabel 52 und Außenumfang der Einheit 2, 30, 50 eingreifen.

## Patentansprüche

1. Austragvorrichtung für Medien mit wenigstens einem Grundkörper (2), mindestens einer in unterschiedliche Stellungen überführbaren Austrag-Betätigung (5), wenigstens einem Medienauslaß (8) und mindestens einer Erfassungseinrichtung (10), wie einer Anzeigeeinrichtung (20) für Austragvorgänge, welche an einem Erfassungsglied (21) aufeinanderfolgende auf- und absteigende Erfassungsstellungen definiert und mit wenigstens einer Erfassungs-Betätigung (11) über mindestens einen Stelltrieb (12) zwangsgetrieben in einer insbesondere absteigenden Schaltrichtung von Erfassungsstellung zu Erfassungsstellung gegenüber einem Erfassungs-Gegenglied (23) weiterschaltbar ist, wobei die Erfassungseinrichtung (10) auf beliebige Anzahlen von Schaltschritten einzustellen und das Erfassungs-Gegenglied (23) in Bezug auf die Schaltrichtung gegenüber dem Grundkörper (2) feststehend ist, **dadurch gekennzeichnet, daß** zur wiederholbaren Voreinstellung der Erfassungseinrichtung (10) eine Handhabe (48) vorgesehen ist und daß die Handhabe (48) in mindestens einer der Stellungen der Austrag-Betätigung (5) zur Voreinstellung der Erfassungs-Einrichtung (10) frei liegt.

2. Austragvorrichtung nach Anspruch 1, **dadurch gekennzeichnet, daß** die Erfassungseinrichtung (10) eine Anzeige mit fortlaufenden Anzeige-Symbolen, wie Ordinal-Zahlen, enthält und die Symbole schrittweise in absteigender Richtung der Anzahl und/oder von einer niedrigsten Anzahl sprungartig auf eine höchste Anzahl wechselnd anzeigt, daß insbesondere an wenigstens einem an einem Grundkörper (2) als Erfassungsglied (21) bewegbar gelagerten Anzeigeglied eine dem Erfassungs-Gegenglied (23) in Form eines Gegenzeigers zugehörige Skala mit den Erfassungsstellungen (22) in Form mindestens einer Symbol-Reihe vorgesehen ist, und daß vorzugsweise wenigstens ein Symbol bei liegender Austragvorrichtung aufrecht steht.

3. Austragvorrichtung nach Anspruch 1 oder 2, **dadurch gekennzeichnet, daß** ein Stelltrieb (12) mindestens zwei in wenigstens einer Stellung treibend ineinandergreifende und/oder gegeneinander frei bewegbar außer Eingriff stehende erste und zweite Stellglieder (13, 14) aufweist, daß zwei Stellglieder (13, 14) voneinander abweichend gerichtete Stellbewegungen ausführen, daß insbesondere ein erstes Stellglied (13) eine lineare bzw. ein zweites Stellglied (14) eine drehende Stellbewegung ausführt, und daß vorzugsweise ein erstes Stellglied (13) als treibendes Stellglied vorgesehen sowie mit wenigstens einer Betätigung (5, 11) antriebsverbunden ist.

4. Austragvorrichtung nach einem der vorhergehenden Ansprüche, **dadurch gekennzeichnet, daß** wenigstens ein Stellglied (13, 14) eines Stelltriebes (12) fest bzw. einteilig mit mindestens einem Anzeigeglied (23, 21) einer Erfassungseinrichtung (10) verbunden ist, daß insbesondere ein Stellglied (14) mit einem gegenüber der zugehörigen Erstreckung seines Stell-Eingriffsbereiches kleineren Abstand unmittelbar benachbart zu einer Skala (22) liegt, und daß vorzugsweise ein Stell- bzw. ein Anzeigeglied (14, 21) im wesentlichen frei ausragend nur in einem axialen Abstand zu einem Stell-Eingriffsbereich (16) bzw. einer Skala (22) an einem Grundkörper (2) bewegbar gelagert ist.

5. Austragvorrichtung nach einem der vorhergehenden Ansprüche, **dadurch gekennzeichnet, daß** ein Stell- bzw. Anzeigeglied (14, 21) einer Erfassungseinrichtung (10) relativ zueinander bewegbar zwischen zwei im Abstand einander gegenüberliegende Flächen eingreift, daß insbesondere ein Stell- bzw. Anzeigeglied (14, 21) mit seinem Stell-Eingriffsbereich (16) und/oder einer Skala (22) zwischen einen Außenumfang und einen Innenumfang eingreift und daß vorzugsweise ein Stell- bzw. Anzeigeglied (14, 21) mit einem Teil seiner Länge zwischen einen Mantel (33) eines Grundkörpers (2) und einen Mantel (32) eines kappenförmigen Betätigungs- bzw. Austragkopfes (50) eingreift, welcher nahe benachbart zum Stell- bzw. Anzeigeglied (14, 21) über eine Drehsicherung (44), eine Abziehsicherung (45) oder dgl. unmittelbar in Eingriff mit dem Grundkörper (2) steht.

6. Austragvorrichtung nach einem der vorhergehenden Ansprüche, **dadurch gekennzeichnet, daß** in wenigstens einem Grundkörper (2) mindestens ein Austragförderer (6) angeordnet ist, daß insbesondere an einem Grundkörper (2) ein Austragförderer (6) unmittelbar nur mit einer axialen Schnappverbindung (37) feststehend lagegesichert ist und daß vorzugsweise ein Grundkörper (2) eine radialelastische innere Manschette (35) zur Halterung eines Austragförderers (6) und/oder eine diesen im Abstand umgebende Manschette (36) zur Sicherung eines Betätigungs-bzw. Austragkopfes (50) aufweist.

7. Austragvorrichtung nach einem der vorhergehenden Ansprüche, **dadurch gekennzeichnet, daß** ein Medienauslaß (8) gegenüber einem Austragkopf (50) in unterschiedliche Abstands- und Austrag-Stellungen überführbar ist, daß insbesondere ein ins Freie führender Medienauslaß (8) am Ende eines rüsselartig von einem Austragkopf (50) frei abstehenden Rohr-Stabes (52) vorgesehen ist und daß vorzugsweise ein Medienauslaß (8) um eine zu einer Haupt-bzw. Mittelachse (9) der Austragvorrichtung (1) querliegende Achse (49) schwenkbar ist.

8. Austragvorrichtung nach einem der vorhergehenden Ansprüche, **dadurch gekennzeichnet, daß** ein im Abstand von der Außenseite eines Austragkopfes (50) liegender Medienauslaß (8) nur über ein als gehäuseförmiger Hohlkörper ausgebildetes Zwischenstück (51) mit dem Austragkopf (50) verbunden ist, daß insbesondere ein Medienauslaß (8) durch das eine Ende eines Trennabschnittes von einem vorgefertigten Rohr gebildet ist, welches über seine gegenüber dem Trennabschnitt größere Länge konstante Außen- und/oder Innenquerschnitte aufweist und daß vorzugsweise ein ventilfrei zu einem Medienauslaß (8) führender Auslaßkanal (53) eine Medien-Aufbereitungskammer (58) aufweist, welche gegenüber einem einlaßseitigen und/oder einem auslaßseitigen Kanalabschnitt (55, 59) größere Durchlaßquerschnitte aufweist.

9. Austragvorrichtung nach einem der vorhergehenden Ansprüche, **dadurch gekennzeichnet, daß** mindestens eine Lagesicherung (63) für wenigstens einen Austrag- bzw. Betätigungskopf (50) im Bereich von dessen freiliegender Außenseite liegt, daß insbesondere eine Lagesicherung (63) gegen Bedienen der Austrag-Betätigung (5) und/oder gegen Verdrehen eines Austrag- bzw. Betätigungskopfes (50) im Abstand von dessen Außenumfang frei zugänglich an der Außenseite der Austragvorrichtung (1) liegt und daß vorzugsweise eine unabhängig von der Bedienung der Betätigung (5, 11) manuell entriegelbare Lagesicherung (63) durch ein einen Medienauslaß (8) enthaltendes Sicherungsglied (52) gebildet ist, welches zwischen einer Verriegelungs- und einer Lösestellung bewegbar am Austrag- bzw. Betätigungskopf (50) oder dgl. gelagert ist.

10. Austragvorrichtung nach einem der vorhergehenden Ansprüche, **dadurch gekennzeichnet, daß** ein Grundkörper (2) und/oder ein Austrag- bzw. Betätigungskopf (50) einen über seine Außenseite frei vorstehenden Vorsprung (64, 69) zur im wesentlichen lagefesten gegenseitigen Verbindung aufweisen, daß insbesondere ein Grundkörper (2) wenigstens einen sich nur über einen geringen Teil seines Umfanges erstreckenden Arm zur verspannten Verbindung mit einem Austrag- bzw. Betätigungskopf (50) über mindestens ein im wesentlichen drucksteifes Verbindungsglied (52) aufweist und daß vorzugsweise ein Verbindungsglied (52) einen Medienauslaß (8) aufweist.

## Claims

1. Discharge apparatus for media with at least one body (2), at least one discharge actuator (5) which can be brought into different positions, at least one medium outlet (8) and at least one determination device (10), such as an indicating device (20) for discharge processes, which defines successive upward and downward determination positions and with which at least one determination actuator (11) by means of at least one servodrive (12) or the like can be forcibly advanced in an in particular downward operating direction between individual determination positions with respect to a determination countermember (23), in which the determination device (10) can be preset to random numbers of operating steps and the determination countermember (23) is fixed relative to the operating direction with respect to the body (2), **characterized in that** for repeatable presetting of the determination device (10) a handle (48) is provided and that the handle (48) is free in at least one of the positions of the discharge actuator (5) for presetting the determination device (10).

2. Discharge apparatus according to claim 1, **characterized in that** the determination device (10) has a display with continuous display symbols, such as ordinal numbers and the symbols indicate stepwise in the downwards direction of the number and/or changing from the lowest number suddenly to a highest number, that in particular on at least one indicating member (21) movably mounted on a body (2) is provided a scale (22) with at least one symbol row associated with a counterindicator (23) and that preferably at least one symbol is upright when the discharge apparatus is positioned horizontally.

3. Discharge apparatus according to claim 1 or 2, **characterized in that** a servodrive (12) has at least two first and second control members (13, 14) drivingly interengaging in at least one position and/or freely movable against one another out of engagement, that two control members (13, 14) perform differently directed control movements, that in particular a first control member (13) performs a linear control movement or a second control member (14) a rotary control movement and that preferably a first control member (13) is provided as a driving control member and is drive-connected with at least one actuator (5, 11).

4. Discharge apparatus according to one of the preceding claims, **characterized in that** at least one control member (13, 14) of a servodrive (12) is connected in fixed or one-piece manner to at least one indicating member (23, 21) of a determination device (10), that in particular one control member (14) with a smaller spacing compared with the associated extension of its control engagement area is immediately adjacent to a scale (22) and that preferably a control or indicating member (14, 21) is mounted movably in substantially freely projecting manner only with an axial spacing to a control engagement area (16) or a scale (22) on a body (2).

5. Discharge apparatus according to one of the preceding claims, **characterized in that** a control or indicating member (14, 21) of a determination device (10) engages movable relative to one another between two spaced facing surfaces, that in particular a control or indicating member (14, 21) with its control engagement area (16) and/or a scale (22) engages between an outer circumference and an inner circumference and that preferably a control or indicating member (14, 21) with part of its length engages between a jacket (33) of a body (2) and a jacket (32) of a cap-like actuating or discharge head (50), which adjacent to the control or indicating member (14, 21) is in direct engagement with the body (2) by means of a rotation preventing means (44), a removal preventing means (45), etc.

6. Discharge apparatus according to one of the preceding claims, **characterized in that** in at least one body (2) is provided at least one discharge deliverer (6), that in particular on a body (2) a discharge deliverer (6) is positionally fixed with only an axial snap connection (37) and that preferably a body (2) has a radial elastic, inner sleeve (35) for securing a discharge deliverer (6) and/or has a sleeve (36) spacedly surrounding the same for securing an actuating or discharge head (50).

7. Discharge apparatus according to one of the preceding claims, **characterized in that** a medium outlet (8) with respect to a discharge head (50) can be brought into different spacing and discharge positions, that in particular a medium outlet (8) leading to the open is provided at the end of a tube rod (52) projecting in spout-like manner from a discharge head (50) and that preferably a medium outlet (8) is pivotable about an axis (49) positioned transversely to a main or median axis (9) of the discharge apparatus (1).

8. Discharge apparatus according to one of the preceding claims, **characterized in that** spaced from the outside of a discharge head (50) a medium outlet (8) is only connected by means of a casing-like hollow body spacer (51) to the discharge head (50), that in particular a medium outlet (8) is formed by one end of a separating portion of a prefabricated tube, which has over its length which is greater than the separating portion constant outside and/or inside cross-sections and that preferably an outlet channel (53) leading in valve-free manner to a medium outlet (8) has a medium preparation chamber (58), which has larger passage cross-sections than an inlet side and/or outlet side channel portion (55, 59).

9. Discharge apparatus according to one of the preceding claims, **characterized in that** at least one position securing means (63) for at least one discharge or actuating head (50) is located in the vicinity of its free outside, that in particular a position securing means (63) against the operation of the discharge actuator (5) and/or against the rotation of a discharge or actuating head (50) is located in spaced manner from its outer circumference in freely accessible manner on the outside of the discharge apparatus (1) and that preferably a manually unlockable position securing means (63) independent of the operation of the actuator (5, 11) is formed by a securing member (52) containing a medium outlet (8) and which is movably mounted on the discharge or actuating head (50) between a locking and a release position.

10. Discharge apparatus according to one of the preceding claims, **characterized in that** a body (2) and/or a discharge or actuating head (50) has a projection (64, 69) projecting freely over its outside for position-fixed, reciprocal connection, that in particular a body (2) has an arm extending over only a small part of its circumference for the braced connection with a discharge or actuating head (50) by means of a substantially pressure-stiff connecting member (52) and that preferably a connecting member (52) has a medium outlet (8).

## Revendications

1. Dispositif de décharge pour matières avec au moins un corps de base (2), au moins une commande de décharge (5) qui peut être transmise dans plusieurs positions, au moins un moyen d' évacuation de matière (8) et au moins un moyen d' enregistrement (10), tel qu' un moyen de visualisation (20) pour des actions de décharge, lequel définit auprès d' un élément d' enregistrement (21) des positions d' enregistrement ascendentes et descendantes consécutives et qui peut être indexé par rapport à un contre-élément d' enregistrement (23) avec au moins une commande d' enregistrement (11) par au moins une transmission de commande (12) entraî née de manière forcée dans une direction de commutation notamment ascendante d' une position d' enregistrement à une autre position d' enregistrement, le moyen d' enregistrement (10) pouvant être ajusté à un nombre arbitraire de pas de commutation et le contre-élément d' enregistrement (23) étant fixe en ce qui concerne la direction de commutation par rapport au corps de base (2), **caractérisé en ce que** pour un préréglage pouvant être répété du moyen d' enregistrement (10) est prévue une manette (48) et **en ce que** pour le préréglage du moyen d' enregistrement (10) la manette (48) se trouve libre dans au moins une des positions de la commande de décharge (5).

2. Dispositif de décharge d' après la revendication 1, **caractérisé en ce que** le moyen d' enregistrement (10) comprend un indicateur avec des symboles d' indication consécutifs, tels que des nombres ordinaux, et indique les symboles pas à pas en direction ascendante du nombre et/ou changeant du nombre le plus bas de manière discontinue au nombre le plus haut, **en ce que** notamment auprès au moins d' un élément d' indication mobilement logé sur un corps de base (2) en tant qu' élément d' enregistrement (21) est prévu un cadran associé au contre-élément d' enregistrement (23) en forme d' un contre-indicateur, avec les positions d' enregistrement (22) en forme au moins d' une série de symboles, et **en ce que** de préférence au moins un symbole se trouve en position droite le dispositif de décharge étant couché.

3. Dispositif de décharge d' après la revendication 1 ou 2, **caractérisé en ce qu'** une transmission de commande (12) présente au moins deux actionneurs (13, 14) premiers et deuxièmes s' engageant l' un dans l' autre à entraî nement dans au moins une position et/ou librement mobiles l' un par rapport à l' autre n' étant pas engagés, **en ce que** deux actionneurs (13, 14) réalisent des mouvements de réglage orientés différemment l' un par rapport à l' autre, **en ce que** notamment un premier actionneur (13) réalise un mouvement de réglage linéaire ou encore qu' un deuxième actionneur (14) réalise un mouvement de réglage rotatif, et **en ce que** de préférence un premier actionneur (13) est prévu en tant que actionneur moteur ainsi que étant raccordé à entraî nement avec au moins une commande (5, 11).

4. Dispositif de décharge d' après une des revendications précédentes, **caractérisé en ce que** au moins un actionneur (13, 14) d' une transmission de commande (12) est raccordé de manière fixe ou encore d' une seule pièce avec au moins un élément d' indication (23, 21) d' un moyen d' enregistrement (10), **en ce que** notamment un actionneur (14) est situé avec un écart inférieur par rapport à l' écart correspondant de son domaine d' engagement de réglage de manière directement limitrophe à un cadran (22), et **en ce que** de préférence un élément d' actionnement ou encore d' indication (14, 21) est mobilement logé sur un corps de base (2) saillant essentiellement de manière libre avec seulement un écart radial par rapport à un domaine d' engagement de réglage (16) ou encore par rapport à un cadran (22).

5. Dispositif de décharge d' après une des revendications précédentes, **caractérisé en ce qu'** un élément d' actionnement ou encore d' indication (14, 21) d' un moyen d' enregistrement (10) avec une mobilité relative entre ceux-ci s' engage entre deux surfaces opposées l' une à l' autre avec un écart, **en ce que** notamment un élément d' actionnement ou encore d' indication (14, 21) s' engage avec son domaine d' engagement de réglage (16) et/ou avec un cadran (22) entre une circonférence extérieure et une circonférence intérieure et **en ce que** de préférence un élément d' actionnement ou encore d' indication (14, 21) s' engage avec une partie de sa longueur entre une enveloppe (33) d' un corps de base (2) et une enveloppe (32) d' une tête d' actionnement ou encore de décharge (50) en forme de capuchon, laquelle se trouve directement en prise avec le corps de base (2) de manière limitrophe à l' élément d' actionnement ou encore d' indication (14, 21) au moyen d' un assurage contre rotation (44), d' un assurage contre démontage (45) ou similaires.

6. Dispositif de décharge d' après une des revendications précédentes, **caractérisé en ce que** dans au moins un corps de base (2) est disposé au moins un convoyeur de décharge (6), **en ce que** notamment sur un corps de base (2) un convoyeur de décharge (6) est assuré dans sa position de manière fixe, directement seulement par un raccord à encliquetage (37) axial et **en ce que** de préférence un corps de base (2) présente une manchette (35) intérieure radialement élastique pour le support d' un convoyeur de décharge (6) et/ou une manchette (36) entourant celui-ci avec un écart pour l' assurage d' une tête d' actionnement ou encore de décharge (50).

7. Dispositif de décharge d' après une des revendications précédentes, **caractérisé en ce qu'** un moyen d' évacuation de matière (8) peut être mis dans des positions d' écart et de décharge différentes par rapport à une tête de décharge (50), **en ce que** notamment un moyen d' évacuation de matière (8) qui mène à l' extérieur est prévu à l' extrémité d' une tige en tube (52) saillant librement en forme de trompe d' une tête de décharge (50) et **en ce que** de préférence un moyen d' évacuation de matière (8) peut être pivoté autour d' un axe (49) situé transversalement par rapport à un axe principal ou encore médian (9) du dispositif de décharge (1).

8. Dispositif de décharge d' après une des revendications précédentes, **caractérisé en ce qu'** un moyen d' évacuation de matière (8) situé de manière écartée de la face extérieure d' une tête de décharge (50) est raccordé avec la tête de décharge (50) seulement par une pièce intermédiaire (51) réalisée en tant que corps creux en forme de boîtier, **en ce que** notamment un moyen d' évacuation de matière (8) est constitué par une des extrémités d' une partie sectionnée d' un tube préfabriqué, lequel présente sur sa longueur plus grande par rapport à la partie sectionnée des sections transver sales extérieures et/ou intérieures constantes et **en ce que** de préférence un conduit d' évacuation (53) qui mène sans soupape à un moyen d' évacuation de matière (8) présente une chambre de préparation de matière (58), laquelle présente des sections d' écoulement plus grandes par rapport à un secteur de conduit (55, 59) du côté entrée et/ou du côté sortie.

9. Dispositif de décharge d' après une des revendications précédentes, **caractérisé en ce qu'** au moins un moyen d' assurage de position (63) pour au moins une tête de décharge ou encore d' actionnement (50) se trouve dans le domaine du côté de la face extérieure de celle-ci, **en ce que** notamment un moyen d' assurage de position (63) se trouve de manière librement accessible sur le côté extérieur du dispositif de décharge (1) contre un maniement du moyen d' actionnement de décharge (5) et/ou contre un déplacement angulaire d' une tête de décharge ou encore d' actionnement (50) à une certaine distance de la circonférence extérieure de celle-ci, et **en ce que** de préférence un moyen d' assurage de position (63) pouvant être déverrouilée à la main indépendamment d' un maniement de la commande (5,11) est constitué par un élément d' assurage (52) comprenant un moyen d' évacuation de matière (8), lequel élément est mobilement logé entre une position verrouillée et une position de desserrage à la tête de décharge ou encore d' actionnement (50) ou similaires.

10. Dispositif de décharge d' après une des revendications précédentes, **caractérisé en ce qu'** un corps de base (2) et/ou une tête de décharge ou encore d' actionnement (50) présentent une saillie (64, 69) saillant librement au-delà de sa face extérieure pour un raccordement réciproque essentiellement en position fixe, **en ce que** notamment un corps de base (2) présente au moins un bras qui s' étend seulement sur une moindre partie de sa circonférence pour le raccordement sous contrainte avec une tête de décharge ou encore d' actionnement (50) par au moins un élément de raccordement (52) essentiellement rigide à la compression et **en ce que** de préférence un élément de raccordement (52) présente un moyen d' évacuation de matière (8).
